# EUROPÄISCHE PATENTSCHRIFT

(11) **EP 0 136 556 B1**
(45) Veröffentlichungstag und Bekanntmachung des Hinweises auf die Patenterteilung: **11.01.1989**
(21) Anmeldenummer: 84110363.3
(22) Anmeldetag: 31.08.1984
(51) Int. Cl.: A47B 96/07

(54) **Aufhängebeschlag für Hängeschränke**
Suspension device for wall cabinets
Dispositif de suspension pour armoires murales

(30) Priorität: 03.09.1983 DE 3331836
(43) Veröffentlichungstag der Anmeldung: 10.04.1985
(73) Patentinhaber: ALNO - Möbelwerke GmbH & Co. KG, D-88629 Pfullendorf (DE)
(72) Erfinder: Graf, Erhard, D-7770 Überlingen (DE)
(74) Vertreter: Vogl, Leo, Dipl.-Ing.

(56) Entgegenhaltungen:
- AU-B- 470 264
- DE-A- 1 429 553
- DE-A- 2 166 567
- DE-A- 2 942 946
- FR-A- 2 350 487

## Beschreibung

Die Erfindung betrifft einen Aufhängebeschlag für Hängeschränke insbesondere Regalelemente nach dem Oberbegriff des Anspruches 1.

Aufhängebeschläge für Schränke oder Regalelemente sollen eine Relatiwerstellung des Schrankkorpus in der Ebene der tragenden Gebäudewand und zudem ein begrenztes Spannen oder Verstellen des Schrankes senkrecht zur Wand ermöglichen. Es ist bekannt, die einzelnen Verstellungen durch snekrecht zueinander stehende Schrauben (DT-OS 14 29 556) oder Langlochverbindungen (DT-GM 18 18 523) zu bewirken. Zur Seiteneinstellung hat man schon Befestigungslaschen mit einen nach unten abgebogenen Haken in eine Nut einer an der Wand befestigten Leiste greifen lassen (DT-GM 18 42 041), während zur Höheneinstellung mitunter Exzenter oder exzentrisch gelagerte Mehrkantteile verwendet werden. Bei einer weiteren bekannten Ausführungsform (DT-OS 14 29 553) ist ein Exzenter mit exzentrisch angeordneter Schraube über eine Umfangverzahnung einstellbar in einem waagrechten Längsschlitz eines Gehäuses angebracht. Das Gehäuse ist dabei mit einem zylindrischen Ansatz in eine entsprechende Aussparung der Schrankrückwand eingepaßt und stützt sich andererseits mit seitlichen Randflächen in der Ecke des Schrankkastens ab. Durch eine einzige Spannschraube soll die Verspannung an der Wand und das Verspannen des Exzenters im Beschiaggehäuse bewirkt werden.

Es ist weiterhin ein Aufhängebeschlag bekannt (DE-A-2166 567), der in einem fest in der Schrankrückwand angeordneten Beschlaggehäuse einen drehbar gelagerten Exenter aufweist. In diesem Excenter ist eine Gewindebohrung für die Stellschraube angeordnet. Die Stellschraube weist außerdem ein Kopfteil auf, das eine an der Wand des Gebäudes befestigte Tragleiste hintergreift. Die Höhen- und Seitenverstellung erfolgt mit dem Excenter, während die Verstellung zur Wand mittels der Stellschraube vorgenommen wird. In einem weiteren Ausführungsbeispiel ist die Stellschraube mit einem scheibenförmigen Kopfteil versehen, dessen Auflageflächen am Umfang unterschiedlichen Abstand zur Mittelachse der Durchgangsbohrung für die Stellschraube aufweisen. Hier kann die Verstellung zur Wand mittels der Stellschraube nur in einem sehr geringen Bereich vorgenommen werden.

Aus der FR-A-2 350 487 ist ebenfalls ein fest auf einem Winkel in die Schrankrückwand eingeschraubtes Beschlaggehäuse bekannt, in dem eine Stellschraube zum Verdrehen eines exzentrisch angeordneten Kopfteiles oder Bundes angeordnet ist. Durch die Stellschraube ist eine Verstellung zur Wand nicht möglich.

Diese bekannten Aufhängebeschläge sind alle so ausgebildet, daß das Beschlaggehäuse, das die Verstellelemente wie Exzenter und Stellschraube enthält, auf der Schrankrückwand aufgeschraubt werden muß. Die Verstellelemente sind dabei getrennt im Beschlaggehäuse angeordnet. Dies bedingt einen erheblichen konstruktiven Aufwand und ein voluminöses Gehäuse.

Der Erfindung liegt die Aufgabe zugrunde, einen Aufhängebeschlag der eingangs genannten Gattung so auszubilden, daß ein verdeckter Einbau bei offenen Schrank- bzw. Regalelementen möglich ist, bei gleichzeitiger Vereinfachung des Aufbaues. Die Verstellbarkeit in der Höhe, Tiefe und Seite soll von der offenen Seite des Schrankelementes von vorne ohne großen Kraftaufwand möglich sein.

Die Lösung dieser Aufgabe gemäß der Erfindung ist dem kennzeichnenden Teil des Anspruches 1 zu entnehmen.

Durch den Aufhängebeschlag gemäß der Erfindung wird in vorteilhafter Weise der mit der Stellschraube verbundene Kopfteil zur Höhen-und Seitenverstellung benutzt. Die Stellschraube zur Verstellung des Abstandes senkrecht zur Wand ist koaxial im Beschlaggehäuse angeordnet so daß sich ein gedrungenes relativ kurzes Beschlaggehäuse ergibt.

Weitere Merkmale der Erfindung ergeben sich aus den weiteren Ansprüchen, der Beschreibung und den Zeichnungen.

Die Erfindung wird an Hand der nachfolgenden Beschreibung der Zeichnung eines Ausführungsbeispieles näher erläutert.

Es zeigt :
Fig. 1 Teile eines Schrankgehäuses im Querschnitt mit eingebauten Aufhängebeschlag.
Fig. 2 Die Teile des Aufhängebeschlages in perspektivischer Ansicht.
Fig. 3 Die Innenwandung eines Schrankgehäuses mit eingebauten Aufhängeschlag.
Fig. 4 Rückwand eines Schrankgehäuses mit Aufhängebeschlag,

Mit 1 sind die Wandungen des Schrankkorpus bezeichnet, die eine Nut 2 zur Aufnahme der Schrankrückwand 3 aufweisen. In der Schrankrückwand 3 ist in einer zylindrischen Öffnung der Aufhängebeschlag angeordnet.

Der Aufhängebeschlag besteht aus einem buchsenförmigen Gehäuseteil 4, der in die Öffnung 5 der Schrankrückwand 3 eingesetzt ist. Das buchsenförmige Beschlaggehäuse 4 weist weiterhin einen fest mit im verbundenen scheibenförmigen Bund 6 auf, der beim Einstecken des Beschlaggehäuses an der Aussenseite der Schrankrückwand 3 anliegt. Auf das Beschlaggehäuse ist an der Innenseite der Schrankrückwand eine Scheibe 7 aufgeschoben, die durch einen in eine Nut 8 des Beschlaggehäuses einrastenden Sicherungsring 9 gehalten wird (Fig. 1). Der Bund 6 und die Scheibe 7 bilden die Halteelemente für das Beschlaggehäuse 4 (Fig. 2).

Es ist auch möglich die Scheibe 7 und den Sicherungsring 9 durch einen Ring mit Gewinde, der auf ein auf dem buchsenförmigen Gehäuse 4 angeordneten Gegengewinde aufgeschraubt wird, zu ersetzen. Diese nicht dargestellte Ausführungsform ermöglicht die Verwendung gleicher Beschlaggehäusebuchsen für unterschiedliche Rückwanddicken.

Das Beschlaggehäuse 4 ist mit einer durchgehenden Bohrung 10 mit Innengewinde versehen. In der Bohrung 10 wird die Verstellschraube 11 geführt, die ein scheibenförmiges Kopfteil 12 an dem auf der Rückseite der Schrankrückwand aus der Bohrung 10 herausragenden Ende aufweist. Das scheibenförmige Kopfteil 12 ist starr mit der Verstellschraube 11 verbunden und so ausgebildet, daß die am Umfang des scheibenförmigen Kopfteiles angeordneten Auflageflächen 13 unterschiedlichen Abstand zur Mittelachse der Durchgangsbohrung und damit zur Achse der Verstellschraube aufweisen.

Das scheibenförmige Kopfteil kann, wie in Fig. 1 dargestellt, als mehreckige Scheibe ausgebildet sein. Die zwischen den Ecken liegenden Auflageflächen 13 haben dann unterschiedlichen Abstand zur Mittelachse der Bohrung, wenn die Verstellschraube exzentrisch auf der Scheibe befestigt ist, oder das Mehreck eine langgestreckte Form aufweist. Im letzteren Fall sind die langgestreckten Flächen näher an der Mittelachse als die oberen Flächen (Fig. 1).

Das scheibenförmige Kopfteil 12 greift in eine nutförmige Aussparung 14 einer Aufhängeleiste 15. Die Aufhängeleiste 15 ist mittels Schrauben an der Gebäudewand 16 befestigt.

Die Höhen- und Seitenverstellung des Aufhängebeschlages erfolgt durch Verdrehen der Stellschraube 11 (Fig. 3). Durch die Bohrung 10 wird mittels eines Schraubenziehers 17 die Verstellschraube nach links oder rechts verdreht.

Durch diese Drehung kommt das Kopfteil 12, das mitgedreht wird, mit einer anderen Auflagefläche zum Eingriff in die nutförmige Aussparung 14 der Aufhängeleiste 15, wobei durch den unterschiedlichen Abstand der Auflageflächen zur Mittelachse der Bohrung 10 der Schrankkorpus angehoben oder abgesenkt wird (Fig. 4).

Zur Verstellung des Schrankkorpus senkrecht zur Wand, weist das Beschlaggehäuse 4 an dem der Schrankinnenwand zugewandten Ende einen Schlitz 18 auf. Durch einen Schraubenzieher kann mittels dieses Schlitzes eine Drehung des Beschlaggehäuses in der Öffnung der Schrankrückwand erfolgen. Hierdurch wird die Verstellschraube 11 je nach Drehrichtung entweder in die Bohrung 10 hinein- oder aus der Bohrung 10 herausgedreht. Da das Kopfteil 12 in der nutförmigen Aussparung 14 gehalten wird, wird der Schrankkorpus durch das Beschlaggehäuse 4 auf der Verstellschraube 11 zur Wand zu oder von der Wand weg bewegt.

Der erfindungsgemäße Aufhängebeschlag kann in seinem Beschlaggehäuseteil so kurz ausgebildet werden, daß eine vollständige Unterbringung in der Schrankrückwand möglich ist. Zur Abdeckung des genannten Beschlages kann über das Ende des Beschlaggehäuses eine Abdeckkappe gestülpt werden. Die Befestigung der Abdeckkappe 19 kann durch einen einrastenden Randteil oder durch einen in die Bohrung 10 eingreifenden Ansatz erfolgen.

## Patentansprüche

1. Aufhängebeschlag für Hängeschränke, insbesondere Regalelemente, mit einem in der Schrankrückwand (3) angebrachten Beschlaggehäuse (4) mit Verstellmitteln zum wenigstens zweidimensionalen Einstellen des Beschlaggehäuses (4) gegenüber einer Gebäudewand (16) unter Verwendung einer senkrecht zur Ebene der Schrankrückwand (3) im Beschlaggehäuse (4) angebrachten Stellschraube (11), deren im Schrankinneren liegendes Ende mit Angriffsflächen für ein Verstellwerkzeug (17) und deren aussenliegendes Ende mit einem Kopfteil (12) zum Hintergreifen einer an der Gebäudewand (16) waagrecht angebrachten, abgesetzt ausgebildeten Tragleiste (15) für den Hängeschrank versehen ist, wobei das mit der Stellschraube (11) fest verbundene scheibenförmige Kopfteil (12) am Umfang Auflageflächen (13) mit unterschiedlichem Abstand zur Mittelachse der Durchgangsbohrung (10) aufweist dadurch gekennzeichnet, daß die Länge des Beschlaggehäuses (4) annähernd der Dicke der Schrankrückwand (3) entspricht und das Beschlaggehäuse (4) scheibenförmige Halteelemente (6, 7) aufweist, die an der Vorder- und Rück seite der Schrankrückwand (3) anliegen und das Beschlaggehäuse (4) drehbar in , der Schrankrückwand (3) halten und die Stellschraube (11) in einer mit Gewinde versehenen Durchgangsbohrung (10) des Beschlaggehäuses (4) derart angeordnet ist, daß bei Drehung des Beschlaggehäuses (4) die Stellschraube (11) je nach Drehrichtung entweder in die Durchgangsbohrung (10) hinein- oder aus der Durchgangsbohrung (10) herausgedreht wird.

2. Aufhängebeschlag nach Anspruch 1 dadurch gekennzeichnet, daß als Halteelemente am Beschlaggehäuse (4) ein fest mit dem Beschlaggehäuse (4) verbundener scheibenförmiger Bund (6) und eine aufsteckbare Scheibe (7) angeordnet sind, die bei montierten Aufhängebeschlag an der Schrankrückwand (3) anliegen und daß die aufsteckbare Scheibe (7) durch einen Sicherungsring (9) gehalten wird.

3. Aufhängebeschlag nach Anspruch 2 dadurch gekennzeichnet, daß die aufsteckbare Scheibe (7) mit Gewinde versehen ist und auf ein auf dem Beschlaggehäuse (4) angeordneten Gegengewinde aufschraubbar ist.

4. Aufhängebeschlag nach Anspruch 1 oder den folgenden, dadurch gekennzeichnet, daß das Beschlaggehäuse (4) an dem der Schrankinnenwand (3) zugewandten Ende einen Schlitz (18) für ein Werkzeug aufweist.

5. Aufhängebeschlag nach Anspruch 1 oder den folgenden, dadurch gekennzeichnet, daß das Beschlaggehäuse (4) durch eine Abdeckkappe (19) abgedeckt ist.

## Claims

1. Suspension device for wall cabinets, especially bookshelf elements, with a device housing (4), mounted in the cabinet rear wall (3), with displacing means for at least two-dimensional adjustment of the device housing (4) relative to a building wall (16) under use of a setting screw (11) mounted in the device housing (4) perpendicularly to the plane of the cabinet rear wall (3), the end, lying in the cabinet interior, of which screw is provided with engagement surfaces for a displacing tool (17) and the end, lying outwardly, of which screw is provided with a head part (12) for engagement behind a carrier strip (15), constructed offset and horizontally mounted on the building wall (16), for the wall cabinet, wherein the disc-shaped head part (12) fixedly connected with the setting screw (11) has, at the circumference, bearing surfaces (13) with different spacing relative to the central axis of the passage bore (10), characterised thereby, that the length of the device housing (4) corresponds approximately to the thickness of the cabinet rear wall (3) and the device housing (4) has disc-shaped holding elements (6, 7) which lie against the front and rear side of the cabinet rear wall (3) and hold the device housing (4) rotatably in the cabinet rear wall (3) and the setting screw (11) is arranged in a passage bore (10), provided with screw-threading, of the device housing (4) in such a manner that on rotation of the device housing (4) the setting screw (11) is rotated either into the pas: sage bore (10) or out of the passage bore (10) respectively according to rotational direction.

2. Suspension device according to claim 1, characterised thereby, that arranged as holding elements on the device housing (4) are a disc-shaped collar (6) fixedly connected with the device housing (4) and a slip-on washer (7), which with installed suspension device lie against the cabinet rear wall (3), and that the slip-on washer (7) is held by a securing ring (9).

3. Suspension device according to claim 2, characterised thereby, that the slip-on washer (7) is provided with screw-threading and is screwable onto a counter screw-threading arranged on the device housing (4).

4. Suspension device according to claim 1 or the following, characterised thereby, that the device housing (4) has, at the end facing towards the cabinet inner wall (3), a slot (18) for a tool.

5. Suspension device according to claim 1 or the following, characterised thereby, that the device housing (4) is covered by a cover cap (19).

## Revendications

1. Dispositif de suspension pour armoires murales, notamment éléments d'étagères, comportant un boîtier de fixation (4) placé dans la paroi arrière de l'armoire (3) avec des moyens de réglage pour le réglage au moins bidimensionnel du boîtier de fixation (4) par rapport à une paroi d'immeuble (16) en utilisant une vis de réglage (11) placée perpendiculairement au plan de la paroi arrière d'armoire (3) dans le boîtier de fixation (4), vis dont l'extrémité située à l'intérieur de l'armoire est munie de surfaces de prise pour un outil de réglage (17) et dont l'extrémité située à l'extérieur est munie d'une partie de tête (12) pour une prise arrière d'un tasseau (15) décalé, placé horizontalement contre la paroi d'immeuble (16) pour l'armoire suspendue, la partie de tête (12) en forme de disque reliée solidement à la vis de réglage (11) présentant à la périphérie des pans d'appui (13) à distance variable de l'axe médian du canal de passage (10) caractérisé en ce que la longueur du boîtier de fixation (4) correspond à peu près à l'épaisseur de la paroi arrière de l'armoire (3) et que le boîtier de fixation (4) présente des éléments de maintien (6, 7) en forme de rondelles qui sont placés à l'avant et au dos de la paroi arrière d'armoire (3) et maintiennent le boîtier de fixation (4) de façon à pouvoir tourner dans la paroi arrière d'armoire (3) et que la vis de réglage (11) est disposée dans l'un des canaux de passage (10) muni de filetage du boîtier de fixation (4) de sorte que lors de la rotation du boîtier de fixation (4) la vis de réglage (11), selon le sens de rotation, ni ne pénètre en rotation dans le canal de passage (10) ni ne sort en rotation du canal de passage.

2. Dispositif de suspension selon la revendication 1 caractérisé en ce qu'un collet (6) en forme de rondelle est relié solidement au boîtier de fixation (4) et une rondelle emboîtable (7) sont prévus comme éléments de maintien dans le boîtier de fixation (4) qui sont placés, lorsque le dispositif de suspension est monté, sur la paroi arrière de l'armoire (3) et en ce que la rondelle emboîtable (7) est maintenue par un anneau de sécurité (9).

3. Dispositif de suspension selon la revendication 2 caractérisé en ce que la rondelle emboîtable (7) est munie d'un taraudage et peut être vissée sur une contre-paroi placée sur le boîtier de fixation (4).

4. Dispositif de suspension selon la revendication 1 ou les suivantes caractérisé en ce que le boîtier de fixation (4) présente une fente (18) pour un outil sur une extrémité tournée vers la paroi interne de l'armoire (3).

5. Dispositif de suspension selon la revendication 1 ou les suivantes caractérisé en ce que le boîtier de fixation (4) est recouvert d'un capuchon.
